# EUROPÄISCHE PATENTSCHRIFT

(11) **EP 3 181 503 B1**
(45) Veröffentlichungstag und Bekanntmachung des Hinweises auf die Patenterteilung: **01.11.2023**
(21) Anmeldenummer: 15200226.7
(22) Anmeldetag: 15.12.2015
(51) Int. Cl.: B66B 5/04, B66B 9/16, B66B 5/18

(54) **SEILFANGVORRICHTUNG, SOWIE LIFTANLAGE MIT SELBIGER**
ROPE CATCH MECHANISM, AND LIFT INSTALLATION WITH THE SAME
DISPOSITIF DE RECEPTION DE CABLE ET INSTALLATION D'ASCENSEUR LE COMPRENANT

(43) Veröffentlichungstag der Anmeldung: 21.06.2017
(73) Patentinhaber: DualLift GmbH, 27711 Osterholz-Scharmbeck (DE)
(72) Erfinder: LÜLFING, Frank, 29323 Wietze (DE)
(74) Vertreter: Eisenführ Speiser

(56) Entgegenhaltungen:
- DE-A1-102006 056 157
- DE-U1-202011 104 298

## Beschreibung

Die vorliegende Erfindung betrifft eine Seilfangvorrichtung für eine Liftanlage mit einem Fangseil, mit einem Gehäuse mit einem Fangseileinlass und einem Fangseilauslass, einer in dem Gehäuse angeordneten Klemmvorrichtung, die dazu eingerichtet ist, von einer Freigabestellung, in welcher das Fangseil relativ zu der Klemmvorrichtung beweglich ist, insbesondere Schlupf oder Spiel aufweist, in eine Klemmstellung gebracht zu werden, in welcher die Klemmvorrichtung, insbesondere kraftschlüssig oder reibschlüssig, an dem Fangseil angreift, und einer in dem Gehäuse angeordneten Auslösevorrichtung, welche dazu eingerichtet ist, die Geschwindigkeit des sich zwischen dem Fangseileinlass und dem Fangseilauslass erstreckenden Fangseils zu erfassen, und mit einer Klemmvorrichtung derart wirkverbunden ist, dass bei Überschreiten einer vorbestimmten Geschwindigkeit des Fangseils die Klemmvorrichtung von der Freigabestellung in die Klemmstellung verbracht wird.

Seilfangvorrichtungen für Liftanlagen sind allgemein bekannt. Beispielsweise ist in WO2012084449 eine solche Seilfangvorrichtung beschrieben. Liftanlagen können zur Eigensicherung mit diesen Seilfangvorrichtungen ausgestattet werden, um den Absturz eines Beförderungsmittels der Liftanlage im Falle des Defekts des Liftantriebs zu verhindern. Besondere Relevanz haben die vorstehend beschriebenen Seilfangvorrichtungen beim Transport von Personen, wenn also das Beförderungsmittel ein sogenanntes Personenaufnahmemittel ist.

Es sind so genannte hängende bzw. hochziehbare Personenaufnahmemittel bekannt, zu denen z.B. Arbeitsbühnen, Arbeitskörbe oder Arbeitssitze gehören. Diese müssen für den Fall, dass das Tragseil reißt oder durch die Seilwinde durchläuft gegen ein ungewolltes Herunterfallen gesichert werden, um Personen innerhalb des Personenaufnahmemittels oder auch in der Umgebung zu schützen.

Hierzu werden so genannte Seilfangvorrichtungen verwendet. Diese Seilfangvorrichtungen können die Last des Personenaufnahmemittels an einem vom Tragseil unabhängigen Sicherheitsseil aufnehmen und hierdurch das Personenaufnahmemittel gegen einen Absturz sichern. Derartige Seilfangvorrichtungen werden in der Regel direkt an einem Personenaufnahmemittel angebaut und fahren z.B. an vor einer Fassade hängenden Drahtseilen zusammen mit dem Personenaufnahmemittel auf und ab.

Eine Seilfangvorrichtung erfasst dabei mittels der Auslösevorrichtung fortlaufend die Geschwindigkeit seines Sicherheitsseils z.B. über eine Tastrolle im Inneren der Seilfangvorrichtung. Tritt bei einem hängenden Personenaufnahmemittel nun der Fall ein, dass das Tragseil reißt oder durchläuft, so wird von der Seilfangvorrichtung eine Übergeschwindigkeit detektiert und der Klemmmechanismus der Seilfangvorrichtung automatisch geschlossen. Hierdurch wird die Last des Personenaufnahmemittels über den Klemmmechanismus der Seilfangvorrichtung mittels des Sicherheitsseils aufgefangen und so ein Abstürzen des Personenaufnahmemittels verhindert. Als Übergeschwindigkeit werden dabei nach der EN 1808 Geschwindigkeiten ab 30 m/min in eingestuft. Erst nach der Entlastung des Sicherheitsseiles kann das System z.B. mit Hilfe des Handhebels wieder manuell freigeschaltet werden und das Personenaufnahmemittel seinen Betrieb fortsetzen, falls die Sicherheit wieder gegeben ist.

DE 10 2006 056 157 A1 offenbart eine Hebeeinrichtung mit einem entlang einer Führungsschiene geführten Hubschlitten. Der Hubschlitten weist eine Bremse auf, die an der den Hubschlitten führenden Führungsschiene angreift. Der Hubschlitten ist mit einem Geschwindigkeitsbegrenzer ausgerüstet, der bei Überschreiten einer zulässigen Sinkgeschwindigkeit die Bremse auslöst, wobei der Geschwindigkeitsbegrenzer mit einem separaten geführten Zahnriemen zusammenwirkt. Ferner ist ein manuell betätigbarer Klemmhebel vorgesehen, mit dem die Bremse unabhängig vom Geschwindigkeitsbegrenzer ausgelöst bzw. betätigt und der Hubschlitten entlang der Führungsschiene festgesetzt werden kann.

DE 20 2011 104 298 U1 offenbart einen Beschickeraufzug für eine Betonmischanlage, der mit einer Absturzsicherung ausgerüstet ist. Die Absturzsicherung umfasst eine mit Fangschienen zusammenwirkende Fangvorrichtung. Ferner ist eine Auslösereinrichtung am Beschickerkübel angeordnet, welche durch ein mit dem Beschickerkübel verbundenes Reglerseil ausgelöst wird, dessen Geschwindigkeit von einem Geschwindigkeitsbegrenzer erfasst wird.

Bei Seilfangvorrichtungen sind aus arbeitsschutzrechtlichen Gründen derzeit regelmäßige Überprüfungen der Funktionsfähigkeit für den Betreiber verbindlich vorgeschrieben. Diese müssen in der Regel arbeitstäglich durchgeführt werden. In der Funktionsüberprüfung enthalten ist ein Test der Funktionsfähigkeit der Auslösevorrichtung. Bislang wird die Funktionsfähigkeit der Auslösevorrichtung überprüft, indem das Fangseil von Hand ruckartig durch die Fangvorrichtung gezogen wird. Löst die Auslösevorrichtung hierbei die Klemmvorrichtung aus, gilt der Test als bestanden. Wenngleich diese Methode in der Regel eine erfolgreiche Funktionsüberprüfung ermöglicht, so wird als Nachteil empfunden, dass der Test sehr umständlich und arbeitsintensiv ist. In bestimmten Einbausituationen ist ein solcher Test ohne Demontage des Fangseils und/oder der Seilfangvorrichtung unmöglich. Dies führt in der Praxis häufig dazu, dass die Betreiber der Liftanlage vom eigentlich vorgeschriebenen Funktionstest absehen.

Demzufolge lag der Erfindung die Aufgabe zugrunde, eine Seilfangvorrichtung der eingangs bezeichneten Art dahingehend zu verbessern, dass ein Funktionstest mit geringerem Aufwand ermöglicht wird. Insbesondere lag der Erfindung die Aufgabe zugrunde, die Seilfangvorrichtung dahingehend zu verbessern, dass der Funktionstest erfolgen kann, ohne die Seilfangvorrichtung und/oder das Fangseil von der Liftanlage zu demontieren.

Die Erfindung löst die ihr zugrunde liegende Aufgabe bei einer Seilfangvorrichtung der eingangs bezeichneten Art, indem diese mit den Merkmalen von Anspruch 1 ausgebildet ist. Erfindungsgemäß weist die Auslösevorrichtung ein von außerhalb des Gehäuses bedienbares, bewegliches Betätigungselement auf, welches mit der Auslösevorrichtung derart kraftübertragend gekoppelt ist, dass die Betätigung des Betätigungselements eine Bewegung der Auslöseeinrichtung bewirkt und sich die von der Auslösevorrichtung erfasste Geschwindigkeit in Abhängigkeit der Betätigungsgeschwindigkeit des Betätigungselements ändert, insbesondere erhöht. Die Erfindung macht sich die Erkenntnis zunutze, dass die zuvor erforderliche Bewegung, und teils notwendige Demontage des Fangseils zum Durchführen der Funktionsüberprüfung unterbleiben kann, wenn es auf andere Weise gelingt, eine beschleunigte Bewegung der Auslösevorrichtung zu erzeugen. Diesem Ansatz folgend schlägt die Erfindung vor, ein Betätigungselement in die Seilfangvorrichtung zu integrieren, welches bei Betätigung eine Bewegung der Auslösevorrichtung bewirkt. Insbesondere ist die vom Betätigungselement ausgeübte Bewegung mittels Kraftübertragung umso stärker, je schneller das Betätigungselement bewegt wird. Insbesondere macht sich die Erfindung zunutze, dass die Auslösevorrichtung unabhängig vom Fangseil "von der anderen Seite" her betätigt wird, und somit eine umständliche Bewegung des Fangseils unterbleiben kann.

Die Erfindung wird weitergebildet, indem die Auslösevorrichtung einen Fliehkraftmechanismus aufweist, welcher in Abhängigkeit der Geschwindigkeit des Fangseils rotatorisch bewegbar und dazu eingerichtet ist, die Klemmvorrichtung in die Sperrstellung zu bringen. Da die meisten Seilfangvorrichtungen einen solchen Fliehkraftmechanismus bereits einsetzen, ist es mit nur geringen strukturellen Eingriffen in die Seilfangvorrichtung auch möglich, ein Betätigungselement bei bestehenden Auslösevorrichtungen bestehender Seilfangvorrichtungen nachzurüsten.

Der Fliehkraftmechanismus ist vorzugsweise dazu eingerichtet, in Abhängigkeit seiner Rotationsgeschwindigkeit die Kupplungsstellung einzunehmen, sobald die Fangseilgeschwindigkeit den vorbestimmten Wert überschreitet. Erfindungsgemäß ist die Auslösevorrichtung dazu eingerichtet, nach Norm EN1808 bei Überschreiten einer zulässigen Höchstgeschwindigkeit von 30 m/min des Fangseils auszulösen und die Klemmvorrichtung in die Klemmstellung zu bringen.

Vorzugsweise ist das Betätigungselement im Wesentlichen drehstarr mit dem Fliehkraftmechanismus gekoppelt. Durch die drehstarre Kopplung mit dem Fliehkraftmechanismus wird erreicht, dass eine Bewegung des Betätigungselements im Wesentlichen eins zu eins in eine Bewegung des Fliehkraftmechanismus umgesetzt wird. So lässt sich die Geschwindigkeit der Betätigung des Betätigungselements vorab definieren und auf denjenigen Wert einstellen, der zu einer Auslösung der Auslösevorrichtung führen müsste, wenn der Fliehkraftmechanismus und die Auslösevorrichtung insgesamt ordnungsgemäß arbeitet.

In einer besonders bevorzugten Ausführungsform der Erfindung ist das Betätigungselement als Wellenzapfen ausgebildet, der ein Wellenende mit einer Antriebskontur zur Drehmomentübertragung aufweist.

Die Auslösevorrichtung weist vorzugsweise eine Tastrolle auf, die drehbar und von dem Fangseil antreibbar in dem Gehäuse gelagert ist, und im Wesentlichen drehstarr mit dem Fliehkraftmechanismus gekoppelt ist.

Der Fliehkraftmechanismus weist in einer bevorzugten Ausführungsform ein drehstarr mit dem Betätigungselement verbundenes erstes Koppelglied auf, und ein relativ zu dem Betätigungselement drehbar gelagertes zweites Koppelglied. Vorzugsweise sind die beiden Koppelglieder koaxial drehbar gelagert. Beispielsweise könnte das zweite Koppelglied auf dem als Wellenzapfen ausgebildeten Betätigungselement gelagert sein.

In einer besonders bevorzugten Ausführungsform weist der Fliehkraftmechanismus ein oder mehrere Fliehkraftelemente auf, die vorzugsweise an dem ersten Koppelglied ausschließlich schwenkbar gelagert sind, und an dem zweiten Koppelglied schwenkbar und bezogen auf die Drehachse des zweiten Koppelglieds radial verschiebbar gelagert sind. Werden die Fliehkraftelemente durch rotatorischen Antrieb des ersten Koppelglieds im Kreis bewegt, werden sie als Reaktion auf die Zentripetalbeschleunigung in Richtung der als Scheinkraft wirkenden Fliehkraft radial nach außen ausweichen. Eine Ausweichung am ersten Lagerpunkt (dem ersten Koppelglied) ist nicht möglich. Allerdings können die Fliehkraftelemente aufgrund der radial verschiebbaren Lagerung am zweiten Koppelglied mit dem dort gelagerten Abschnitt radial nach außen ausweichen. Hierdurch weitet sich die Fliehkraftkupplung bei Rotation radial nach außen auf.

Die Fliehkraftelemente weisen vorzugsweise einen oder mehrere Mitnehmer auf, beispielsweise in Form von zackenartig ausgebildeten Vorsprüngen, die sich in Folge der zunehmenden Rotationsgeschwindigkeit der Fliehkraftelemente radial nach außen bewegen und in einer Kupplungsstellung mit einem Kraftübertragungselement der Klemmvorrichtung, beispielsweise einem Auslösehebel, in Kontakt geraten. Der Fliehkraftmechanismus ist vorzugsweise so eingerichtet, dass die Fliehkraftelemente bei Erreichen oder Überschreiten der nach EN1808 vorgeschriebenen Höchstgeschwindigkeit in Kupplungsstellung geraten.

In einer weiteren bevorzugten Ausgestaltung sind das Fliehkraftelement bzw. die Fliehkraftelemente mit einer Rückstellfeder gekoppelt, welche dazu eingerichtet ist, auf die Fliehkraftelemente eine Rückstellkraft entgegen der Fliehkraft aufzubringen. Hierdurch wird sichergestellt, dass die Fliehkraftelemente bei Unterschreiten der zulässigen Höchstgeschwindigkeit des Fangseils oder bei Stillstand der Liftanlage in die entkuppelte Stellung zurückverbracht werden. Dadurch kann nach einem entriegeln der Klemmvorrichtung, welches vorzugsweise manuell mittels eines Handbetätigungselements separat erfolgt, die Seilfangvorrichtung mitsamt der Liftanlage wieder ihre ordnungsgemäße Funktion ausführen.

Vorzugsweise weist die Fliehkraftkupplung eine Einstellschraube zur Einstellung der Vorspannung der Rückstellfeder auf. Je höher die Vorspannung der Rückstellfeder eingestellt wird, desto höher ist die erforderliche Rotationsgeschwindigkeit des Fliehkraftmechanismus, bis die Fliehkraftelemente in Kupplungsstellung gebracht sind.

In einer bevorzugten Ausgestaltung der Seilfangvorrichtung ist das Betätigungselement mit einem Drehmomenterzeuger gekoppelt, wobei der Drehmomenterzeuger eine mit der Antriebskontur des Betätigungselements komplementär korrespondierende Antriebskontur aufweist, und vorzugsweise ausgewählt ist aus der Liste bestehend aus: Drehhebel, Handrad, Drehknauf, oder Elektro- oder Druckluftschrauber.

Der Drehmomenterzeuger und das Betätigungselement sind vorzugsweise dergestalt aufeinander abgestimmt, dass die komplementär korrespondierend ausgebildeten Antriebskonturen ein von Standartschlüsselmaßen abweichendes geometrisches Profil aufweisen.

Besonders bevorzugt ist der Drehmomenterzeuger derart mit dem Betätigungselement gekoppelt, dass ein Drehmoment nur in einer ersten Drehrichtung erfolgt, während in der entgegengesetzten zweiten Drehrichtung entweder keine Drehmomentübertragung erfolgt oder eine Bewegung in die zweite Drehrichtung mechanisch unterbunden ist.

Die erste Drehrichtung, in der das Drehmoment übertragen werden kann, ist gemäß dieser Ausführungsform gleich der Drehrichtung der Tastrolle bei Sinkbewegung der Seilfangvorrichtung relativ zum Fangseil.

Die Erfindung betrifft weiterhin eine Liftanlage, insbesondere Personen- oder Lastaufzugsanlage, mit einem Beförderungsmittel zu Aufnahme von Personen oder Lasten, einer Antriebsvorrichtung, die mit dem Beförderungsmittel gekoppelt ist und dazu ausgebildet ist, das Beförderungsmittel wahlweise aufwärts oder abwärts zu verfahren, wobei die Antriebsvorrichtung insbesondere als Seildurchlaufwinde ausgebildet ist, einem Tragseil, an welchem die Antriebsvorrichtung angreift, einem Fangseil, und einer Seilfangvorrichtung, welche mit dem Beförderungsmittel gekoppelt, zur Erfassung einer Relativgeschwindigkeit zwischen dem Beförderungsmittel und dem Fangseil eingerichtet und dazu ausgebildet ist, mittels Angreifen des Fangseils das Beförderungsmittel zu stoppen, sobald ein vorbestimmter Wert der Relativgeschwindigkeit erreicht oder überschritten wird.

Die Erfindung löst die ihr zugrunde liegende Aufgabe bei einer solchen Liftanlage, indem sie eine Seilfangvorrichtung aufweist, die nach einer der vorstehend beschriebenen bevorzugten Ausführungsformen ausgebildet ist. Die erfindungsgemäße Liftanlage weist die gleichen Vorteile und bevorzugten Ausführungsformen wie die erfindungsgemäße Seilfangvorrichtung auf, weswegen diesbezüglich auf die obigen Ausführungen verwiesen wird.

Die Erfindung wird im Folgenden anhand eines bevorzugten Ausführungsbeispiels unter Bezugnahme auf die beiliegenden Figuren näher erläutert. Hierbei zeigen:
- Fig. 1: eine prinzipielle Frontansicht einer Seilfangvorrichtung gemäß einem bevorzugten Ausführungsbeispiel,
- Fig. 2: eine prinzipielle räumliche Ansicht der Seilfangvorrichtung gemäß Fig. 2.,
- Fig. 3: eine prinzipielle räumliche Darstellung der Seilfangvorrichtung gemäß Fig. 1 und 2 in teilmontiertem Zustand, und
- Fig. 4: eine prinzipielle Frontansicht der Teildarstellung gemäß Fig. 3, und
- Fig. 5: eine erfindungsgemäße Liftanlage.

In Figur 1 ist eine Seilfangvorrichtung 1 gezeigt, die zur Montage an einer Liftanlage vorbereitet ist. Die Seilfangvorrichtung 1 weist einen Fangseileinlass 3 und einen Fangseilauslass 5 an einem Gehäuse 7 auf. Ein Fangseil 9 erstreckt sich durch den Fangseileinlass 3 und Fangseilauslass 5 hindurch und verläuft hier zwischen innerhalb des Gehäuses 7.

Die Seilfangvorrichtung 1 weist einen Verriegelungshebel 11 zum manuellen Auslösen einer (nicht dargestellten) Klemmvorrichtung im Inneren des Gehäuses 7 auf. Ferner weist die Seilfangvorrichtung 1 einen Entriegelungshebel 13 zum manuellen Entriegeln der Klemmvorrichtung im Inneren des Gehäuses 7 auf.

An der Seilfangvorrichtung 1 ist an dem Gehäuse 7, insbesondere an dem Gehäusedeckel 7a (Figur 2) eine Ausnehmung 15 eingebracht. Ein Betätigungselement 17 ist innerhalb der Ausnehmung 15 derart angeordnet, dass es von außerhalb des Gehäuses 7 mittels eines Drehmomenterzeugers 19 betätigbar ist. Vorzugsweise weisen das Betätigungselement 17 und der Drehmomenterzeuger 19 komplementär korrespondierende Antriebskonturen auf, die eine Drehmomentübertragung auf das Betätigungselement ermöglichen. Besonders bevorzugt sind die komplementär korrespondierenden Angriffsprofile zum formschlüssigen Verbinden des Drehmomenterzeugers 19 mit dem Betätigungselement 17 ausgebildet. Mittels des Drehmomenterzeugers 19, der im vorliegenden Ausführungsbeispiel als Handhebel ausgebildet ist, ist das Betätigungselement 17 in Richtung des Pfeils 21 drehbeweglich gelagert.

Das Fangseil 9 bewegt sich im Hubbetrieb der Liftanlage (Figur 5) in Richtung des Pfeils A durch das Gehäuse 7 der Seilfangvorrichtung 1 hindurch. Im Inneren des Gehäuses 7 ist eine (nicht gezeigte) Tastrolle angeordnet, die an dem Fangseil 9 anliegt und von dem Fangseil 9 angetrieben wird. Die Tastrolle 27 ist im Wesentlichen drehstarr mit einer Auslösevorrichtung 23 verbunden, die in den Figuren 3 und 4 detaillierter dargestellt wird.

In Figur 2 ist die Seilfangvorrichtung 1 in einer Außenansicht perspektivisch dargestellt. Das Fangseil 9 wurde zur leichteren Erkennbarkeit ausgeblendet. Es gelten die obigen Erläuterungen zur Figur 1 entsprechend. Das Gehäuse 7 ist in eine Gehäuserückwand 7b und einen Gehäusedeckel 7a unterteilt. Das Betätigungselement 17 erstreckt sich durch die Ausnehmung 4 in dem Gehäusedeckel 7a hindurch, so dass der mit der Antriebskontur versehene Endabschnitt des Betätigungselements von außen mittels des Drehmomenterzeugers 19 angreifbar ist.

In Figur 3 ist das Gehäuse 7 mit demontiertem Gehäusedeckel 7a gezeigt, was den Blick auf eine Auslösevorrichtung 23 freigibt. Die Auslösevorrichtung 23 weist einen Fliehkraftmechanismus 25 auf. Der Fliehkraftmechanismus 25 wiederum ist im Wesentlichen drehstarr mit der Tastrolle 27 verbunden (teilweise verdeckt dargestellt).

Die Auslösevorrichtung 23 umfasst das Betätigungselement 17, welches als Wellenzapfen ausgebildet ist, der ein Wellenende 29 aufweist, an welchem die Antriebskontur ausgebildet ist. Im vorliegenden Beispiel wird die Antriebskontur durch zwei parallele Flanken 31a,b gebildet. Vorzugsweise sind die Angriffsflanken 31a,b in einer Schlüsselweite voneinander beabstandet, die mit Standartwerkzeugen nicht formschlüssig gegriffen werden kann, um eine Fehlbedienung durch nicht sachgemäß ausgebildetes Bedienpersonal mit nicht fachgerechtem Werkzeug möglichst zu unterbinden.

Die Fliehkraftkupplung 25 weist ein erstes Koppelglied 33 auf, welches drehfest mit der Tastrolle 27 und dem Betätigungselement 17 verbunden ist. Ferner weist der Fliehkraftmechanismus 25 ein zweites Koppelglied 35 auf, welches drehbar, vorzugsweise koaxial zu dem ersten Koppelglied 33, an der Auslösevorrichtung 23 gelagert ist.

Ferner weist der Fliehkraftmechanismus 25 ein erstes Fliehkraftelement 37a und ein zweites Fliehkraftelement 37b auf. An den Fliehkraftelementen 37a, 37b sind jeweils mehrere Mitnehmer 39 in Form von radial nach außen erstreckten Vorsprüngen ausgebildet. Die Mitnehmer 39 sind dazu ausgebildet, in einer Kupplungsstellung der Fliehkraftkupplung 25 mit einem Auslösehebel 41 in Eingriff zu gelangen, welcher eine Betätigung der (nicht gezeigten) Klemmvorrichtung in allgemein bekannter Weise bewirkt. Einzelheiten zur Kinematik ergeben sich aus Figur 4.

Wie in Figur 4 dargestellt ist, sind die Fliehkraftelemente 37a,b jeweils rein rotatorisch beweglich an dem ersten Koppelglied 33 gelagert, vorzugsweise mittels Lagerbolzen 43.

Ferner sind die Fliehkraftelemente 37a,b an dem zweiten Koppelglied 35 in Langlöchern 45a,b mittels korrespondierend ausgebildeter Gleitsteine 47a,b gelagert. Die Langlöcher 45a,b erstrecken sich bezogen auf eine Rotationsachse R der Auslösevorrichtung 23 in radialer Richtung. Dadurch, dass die Fliehkraftelemente 37a,b bei ausreichend schneller Rotation der Auslösevorrichtung 23 bzw. der Tastrolle 27 in demjenigen Lagerabschnitt der Fliehkraft nachgeben können, in dem die Langlöcher 45a,b ausgebildet sind, und in dem das zweite Koppelglied 35 relativ zu dem ersten Koppelglied 33 drehbar gelagert ist, wandern die Mitnehmer 39 der Fliehkraftelemente 37a,b bei steigender Geschwindigkeit der Fliehkraftkupplung 25 radial nach außen. Erreicht bzw. überschreitet die Rotationsgeschwindigkeit der Fliehkraftkupplung 25 einen vorbestimmten Wert, beispielsweise 30 m/min gemäß EN1808, berühren die Mitnehmer 39 den Auslösehebel 41 und Betätigen die Klemmvorrichtung. Diese Ausweichbewegung in Folge der Fliehkraft wird entweder durch die Tastrolle 27 im normalen Betrieb bewirkt, oder durch rotatorisches Bewegen des Betätigungselements 17.

Die Gleitsteine 47a,b, mit denen die Fliehkraftelemente 37a,b an dem zweiten Koppelglied 35 gleitend gelagert sind, sind mittels eines als Spannfeder ausgebildeten Rückstellelements 48 verbunden, vorzugsweise vorgespannt. Zum Justieren der Vorspannung ist weiter vorzugsweise eine Einstellschraube 50 an dem ersten Gleitstein 47a angeordnet.

In Figur 5 ist eine Liftanlage gemäß einem bevorzugten Ausführungsbeispiel der Erfindung gezeigt, um den Einbauort der Seilfangvorrichtung 1 zu verdeutlichen.

Die Liftanlage 100 weist ein Beförderungsmittel 103 auf, im vorliegenden Beispiel als Kabine für Personen oder Lasten abgebildet. An dem Beförderungsmittel 103 ist eine Antriebsvorrichtung 105, vorzugsweise dachseitig, angebracht. Die Antriebsvorrichtung 105 ist im vorliegenden Beispiel als Seildurchlaufwinde ausgebildet.

An dem Beförderungsmittel 103 ist eine Seilfangvorrichtung 1 befestigt. Die Seilfangvorrichtung 1 greift an ein Fangseil 9 an, welches parallel zu einem Tragseil 109 geführt ist. An dem Tragseil 109 greift die Antriebsvorrichtung 105 an. Die Seilfangvorrichtung 1 ist in vorstehend beschriebener Weise dazu eingerichtet, die Relativgeschwindigkeit zwischen ihr und dem Fangseil 9 zu erfassen, insbesondere mittels der Auslösevorrichtung 23 gemäß den Figuren 3 und 4. Bei Erreichen oder Überschreiten einer vorbestimmten Maximalgeschwindigkeit, beispielsweise 30 m/min, fängt die Seilfangvorrichtung 1 das Beförderungsmittel 103 am Fangseil 9 auf. Unterhalb des Beförderungsmittels 103 ist ein Spanngewicht 113 befestigt, welches das Tragseil spannt und in senkrechter Ausrichtung hält. Die Seilfangvorrichtung 1 ist vorzugsweise so angebracht, dass sie von Wartungspersonal leicht zugänglich ist. Der Zugang erfolgt vorzugsweise entweder von innerhalb des Beförderungsmittels 103 oder von außerhalb, beispielsweise vom Dach des Beförderungsmittels 103 aus.

Wie sich aus den vorstehenden Erläuterungen zu den beigefügten Figuren ergibt, ist das Überprüfen der Funktion der Auslösevorrichtung 23 aus besonders einfache Weise dadurch ermöglicht worden, dass das Betätigungselement 17 durch die Ausnehmung 15 hindurch nun von außen erreichbar und betätigbar ist. Der Vorgang der Funktionsüberprüfung ist erfindungsgemäß in einem Bruchteil der zuvor benötigten Zeit möglich und kann von einem Bediener ohne Begleitung ohne weiteres und zuverlässig durchgeführt werden. Dies senkt die Hemmnis eines jeden Betreibers, den vorgeschriebenen arbeitstäglichen Überprüfungsvorgang praktisch durchzuführen deutlich und führt zu einer insgesamten signifikanten Verbesserung der Sicherheitslage überall dort, wo die erfindungsgemäße Liftanlage mit der erfindungsgemäßen Seilfangvorrichtung zum Einsatz kommt.

## Patentansprüche

1. Seilfangvorrichtung (1) für eine Liftanlage mit einem Fangseil (9) , mit
- einem Gehäuse (7) mit einem Fangseileinlass (3) und einem Fangseilauslass (5),
- einer in dem Gehäuse (7) angeordneten Klemmvorrichtung, die dazu eingerichtet ist, von einer Freigabestellung, in welcher das Fangseil (9) relativ zu der Klemmvorrichtung beweglich ist, in eine Klemmstellung gebracht zu werden, in welcher die Klemmvorrichtung an dem Fangseil (9) angreift, und
- einer in dem Gehäuse (7) angeordneten Auslösevorrichtung (23), welche dazu eingerichtet ist, die Geschwindigkeit des sich zwischen dem Fangseileinlass (3) und dem Fangseilauslass (5) erstreckenden Fangseils (9) zu erfassen, und mit der Klemmvorrichtung derart wirkverbunden ist, dass bei Überschreiten einer vorbestimmten Geschwindigkeit des Fangseils (9) die Klemmvorrichtung von der Freigabestellung in die Klemmstellung verbracht wird,
**dadurch gekennzeichnet, dass** die Auslösevorrichtung (23) ein von außerhalb des Gehäuses (7) bedienbares, bewegliches Betätigungselement (17) aufweist, welches mit der Auslösevorrichtung derart kraftübertragend gekoppelt ist, dass die Betätigung des Betätigungselements eine Bewegung der Auslösevorrichtung bewirkt und sich die von der Auslösevorrichtung erfasste Geschwindigkeit in Abhängigkeit der Betätigungsgeschwindigkeit des Betätigungselements erhöht.

2. Seilfangvorrichtung (1) nach Anspruch 1,
wobei die Auslösevorrichtung einen Fliehkraftmechanismus (25) aufweist, welche in Abhängigkeit der Geschwindigkeit des Fangseils (9) rotatorisch bewegbar und dazu eingerichtet ist, in einer Kupplungsstellung die Klemmvorrichtung in die Sperrstellung zu bringen.

3. Seilfangvorrichtung (1) nach Anspruch 2,
wobei der Fliehkraftmechanismus (25) dazu eingerichtet ist, in Abhängigkeit ihrer Rotationsgeschwindigkeit die Kupplungsstellung einzunehmen, sobald die Fangseilgeschwindigkeit den vorbestimmten Wert überschreitet.

4. Seilfangvorrichtung (1) nach einem der vorstehenden Ansprüche,
wobei das Betätigungselement (17) im Wesentlichen drehstarr mit dem Fliehkraftmechanismus (25) gekoppelt ist.

5. Seilfangvorrichtung (1) nach einem der vorstehenden Ansprüche,
wobei das Betätigungselement (17) als Wellenzapfen ausgebildet ist, der ein Wellenende (29) mit einer Antriebskontur (31a,b) zur Drehmomentübertragung aufweist.

6. Seilfangvorrichtung (1) nach einem der Ansprüche 2 bis 5,
wobei die Auslösevorrichtung eine Tastrolle (27) aufweist, die drehbar und von dem Fangseil (9) antreibbar in dem Gehäuse (7) gelagert ist, und im Wesentlichen drehstarr mit dem Fliehkraftmechanismus (25) gekoppelt ist.

7. Seilfangvorrichtung (1) nach einem der Ansprüche 2 bis 6,
wobei der Fliehkraftmechanismus (25) ein drehstarr mit dem Betätigungselement (17) verbundenes erstes Koppelglied (33) aufweist und ein relativ zu dem Betätigungselement (17) drehbar gelagertes zweites Koppelglied (35) aufweist.

8. Seilfangvorrichtung (1) nach Anspruch 7,
wobei der Fliehkraftmechanismus (25) ein oder mehrere Fliehkraftelemente (37a,b) aufweist, die vorzugsweise
- an dem ersten Koppelglied (33) ausschließlich schwenkbar gelagert sind, und
- an dem zweiten Koppelglied (35) schwenkbar und bezogen auf die Drehachse (R) des zweiten Koppelgliedes (35) radial verschiebbar gelagert sind.

9. Seilfangvorrichtung (1) nach Anspruch 8,
wobei das Fliehkraftelement bzw. die Fliehkraftelemente (37a,b) mit einer Rückstellfeder (48) gekoppelt sind, welche dazu eingerichtet ist, auf die Fliehkraftelemente (37a,b) eine Rückstellkraft entgegen der Fliehkraft aufzubringen.

10. Seilfangvorrichtung (1) nach Anspruch 9,
wobei der Fliehkraftmechanismus (25) eine Einstellschraube (50) zur Einstellung der Vorspannung der Rückstellfeder (48) aufweist.

11. Seilfangvorrichtung (1) nach einem der Ansprüche 5 bis 10,
wobei das Betätigungselement (17) mit einem Drehmomenterzeuger (19) gekoppelt ist, wobei der Drehmomenterzeuger eine mit der Antriebskontur des Betätigungselements komplementär korrespondierende Antriebskontur aufweist, und vorzugsweise ausgewählt ist aus der Liste bestehend aus:
- Drehhebel,
- Handrad,
- Drehknauf, insbesondere mit Wickelseil zum rotatorischen Antreiben oder
- Elektro- oder Druckluftschrauber.

12. Liftanlage (100), insbesondere Personen- oder Lastenaufzugsanlage, mit
- einem Beförderungsmittel (103) zur Aufnahme von Personen oder Lasten,
- einer Antriebsvorrichtung (105), die mit dem Beförderungsmittel (103) gekoppelt und dazu ausgebildet ist, das Beförderungsmittel (103) wahlweise aufwärts oder abwärts zu verfahren, wobei die Antriebsvorrichtung insbesondere als Seildurchlaufwinde ausgebildet ist,
- einem Tragseil (109), an welchem die Antriebsvorrichtung (105) angreift,
- einem Fangseil (9), und
einer Seilfangvorrichtung (1), welche mit dem Beförderungsmittel (103) gekoppelt, zur Erfassung einer Relativgeschwindigkeit zwischen dem Beförderungsmittel (103) und dem Fangseil (9) eingerichtet und dazu ausgebildet ist, mittels Angreifen des Fangseils (11) das Beförderungsmittel (103) zu stoppen, sobald ein vorbestimmter Wert der Relativgeschwindigkeit erreicht oder überschritten wird,
**dadurch gekennzeichnet, dass** die Seilfangvorrichtung (1) nach einem der vorstehenden Ansprüche ausgebildet ist.

## Claims

1. Rope safety catch (1) for a lift system having a safety rope (9), having
- a housing (7) with a safety rope inlet (3) and a safety rope outlet (5),
- a clamping device arranged in the housing (7), said device being configured to be brought from a release position, in which the safety rope (9) is movable relative to the clamping device into a clamping position in which the clamping device engages the safety rope (9), and
- a trigger device (23) arranged in the housing (7), said device being configured to detect the speed of the safety rope (9) extending between the safety rope inlet (3) and the safety rope outlet (5), and which is operatively coupled to the clamping device such that upon exceeding a predetermined speed of the safety rope (9), the clamping device is transitioned from the release position into the clamping position,
**characterized in that** the trigger device (23) comprises a movable actuating element (17) which is adapted to be actuated from outside of the housing (7), said element being coupled to the trigger device for a force-transmission such that the actuation of the actuating element causes a movement of the trigger device, and the speed detected by the trigger device increases depending on the actuation speed of the actuating element.

2. Rope safety catch (1) according to claim 1,
wherein the trigger device comprises a centrifugal force mechanism (25) that is configured to rotate depending on the speed of the safety rope (9) and is configured to transition the clamping device into the locking position when in a coupling position.

3. Rope safety catch (1) according to claim 2,
wherein the centrifugal force mechanism (25) is configured to assume the coupling position depending on its rotational speed, as soon as the safety rope speed exceeds a predetermined value.

4. Rope safety catch (1) according to anyone of the preceding claims,
wherein the actuating element (17) is coupled to the centrifugal force mechanism (25) so as to be substantially rotationally fixed thereto.

5. Rope safety catch (1) according to anyone of the preceding claims,
wherein the actuating element (17) is formed as a shaft journal, said journal comprising a shaft end (29) having a drive contour (31a,b) for transmitting torque.

6. Rope safety catch (1) according to anyone of claims 2 to 5,
wherein the trigger device comprises a sensing roller (27) which is driven by the safety rope (9) and rotatably supported in the housing (7), and which is coupled to the centrifugal force mechanism (25) so as to be substantially rotationally fixed thereto.

7. Rope safety catch (1) according to any one of claims 2 to 6,
wherein the centrifugal force mechanism (25) comprises a first coupling member (33) connected to the actuating element (17) so as to be rotationally fixed thereto, and a second coupling member (35) is supported rotatably relative to the actuating element (17).

8. Rope safety catch (1) according to claim 7,
wherein the centrifugal force mechanism (25) comprises at least one centrifugal force element (37a,b) which is preferably
- purely pivotally supported on the first coupling member (33), and
- supported on the second coupling member (35) to be pivotable and radially moveable relative to the rotational axis (R) of the second coupling member (35).

9. Rope safety catch (1) according to claim 8,
wherein the at least one centrifugal force element (37a,b) is coupled to a return spring (48) which is configured to exert a return force onto the at least one centrifugal force element (37a,b) counter to the centrifugal force.

10. Rope safety catch (1) according to claim 9,
wherein the centrifugal force mechanism (25) comprises an adjustment screw (50) for adjusting the pretension of the return spring (48).

11. Rope safety catch (1) according to any one of claims 5 to 10,
wherein the actuating element (17) is coupled to a torque providing means (19), wherein the torque providing means comprises a drive contour that matingly corresponds to the drive contour of the actuating element, and preferably is selected from the list consisting of:
- pivoting lever,
- hand wheel,
- rotary knob, in particular having a winding rope for rotationally driving the knob, or
- electric or pneumatic screwdriver.

12. Lift system (100), in particular passenger or freight lift system, having
- transportation means (103) for accommodating passengers or freight,
- a drive device (105) coupled to the transportation means (103) and configured to selectively move the transportation means (103) upwards or downwards, wherein the drive device is in particular formed as an endless winch,
- a suspension rope (109) engaged by the drive device (105),
- a safety rope (9), and
a rope safety catch (1) that is coupled to the transportation means (103), configured to detect a relative speed between the transportation means (103) and the safety rope (9) and is adapted to stop the transportation means (103) by engaging the safety rope (9) as soon as a predetermined value of relative speed is reached or exceeded,
**characterized in that** the rope safety catch (1) is formed according to anyone of the preceding claims.

## Revendications

1. Dispositif d'arrêt de câble (1) pour une installation d'ascenseur avec un câble d'arrêt (9), avec
- un boîtier (7) avec une entrée de câble d'arrêt (3) et une sortie de câble d'arrêt (5),
- un dispositif de serrage disposé dans le boîtier (7), qui est mis au point pour être amené depuis une position de desserrage, dans laquelle le câble d'arrêt (9) peut être déplacé par rapport au dispositif de serrage, dans une position de serrage, dans laquelle le dispositif de serrage s'engage sur le câble d'arrêt (9), et
- un dispositif de déclenchement (23) disposé dans le boîtier (7), lequel est mis au point pour détecter la vitesse du câble d'arrêt (9) s'étendant entre l'entrée de câble d'arrêt (3) et la sortie de câble d'arrêt (5), et coopère avec le dispositif de serrage de telle manière que, en cas de dépassement d'une vitesse prédéfinie du câble d'arrêt (9), le dispositif de serrage est amené de la position de desserrage dans la position de serrage,
**caractérisé en ce que** le dispositif de déclenchement (23) présente un élément d'actionnement (17) mobile pouvant être utilisé à l'extérieur du boîtier (7), lequel est couplé avec transmission de force au dispositif de déclenchement de telle manière que l'actionnement de l'élément d'actionnement entraîne un déplacement du dispositif de déclenchement et la vitesse détectée par le dispositif de déclenchement augmente en fonction de la vitesse d'actionnement de l'élément d'actionnement.

2. Dispositif d'arrêt de câble (1) selon la revendication 1,
dans lequel le dispositif de déclenchement présente un mécanisme à force centrifuge (25), lequel peut être déplacé en rotation en fonction de la vitesse du câble d'arrêt (9) et est mis au point pour amener, dans une position de couplage, le dispositif de serrage dans la position de blocage.

3. Dispositif d'arrêt de câble (1) selon la revendication 2,
dans lequel le mécanisme à force centrifuge (25) est mis au point pour adopter, en fonction de sa vitesse de rotation, la position de couplage dès que la vitesse de câble d'arrêt dépasse la valeur prédéfinie.

4. Dispositif d'arrêt de câble (1) selon l'une quelconque des revendications précédentes,
dans lequel l'élément d'actionnement (17) est couplé sensiblement de manière rigide en rotation au mécanisme à force centrifuge (25).

5. Dispositif d'arrêt de câble (1) selon l'une quelconque des revendications précédentes,
dans lequel l'élément d'actionnement (17) est réalisé en tant qu'un pivot d'arbre, qui présente une extrémité d'arbre (29) avec un contour d'entraînement (31a, b) pour la transmission de couple de rotation.

6. Dispositif d'arrêt de câble (1) selon l'une quelconque des revendications 2 à 5,
dans lequel le dispositif de déclenchement présente un rouleau de détection (27), qui est monté dans le boîtier (7) de manière à pouvoir tourner et de manière à pouvoir être entraîné par le câble d'arrêt (9), et est couplé de manière sensiblement rigide en rotation au mécanisme à force centrifuge (25).

7. Dispositif d'arrêt de câble (1) selon l'une quelconque des revendications 2 à 6,
dans lequel le mécanisme à force centrifuge (25) présente un premier organe de couplage (33) relié de manière rigide en rotation à l'élément d'actionnement (17) et présente un deuxième organe de couplage (35) monté de manière à pouvoir tourner par rapport à l'élément d'actionnement (17).

8. Dispositif d'arrêt de câble (1) selon la revendication 7,
dans lequel le mécanisme à force centrifuge (25) présente un ou plusieurs éléments à force centrifuge (37a, b), qui de préférence
- sont montés de manière à pouvoir pivoter exclusivement sur le premier organe de couplage (33), et
- sont montés de manière à pouvoir pivoter sur le deuxième organe de couplage (35) et de manière à pouvoir coulisser radialement par rapport à l'axe de rotation (R) du deuxième organe de couplage (35).

9. Dispositif d'arrêt de câble (1) selon la revendication 8,
dans lequel l'élément à force centrifuge ou les éléments à force centrifuge (37a, b) sont couplés à un ressort de rappel (48), lequel est mis au point pour appliquer sur les éléments à force centrifuge (37a, b) une force de rappel à l'encontre de la force centrifuge.

10. Dispositif d'arrêt de câble (1) selon la revendication 9,
dans lequel le mécanisme à force centrifuge (25) présente une vis de réglage (50) destinée à régler la précontrainte du ressort de rappel (48).

11. Dispositif d'arrêt de câble (1) selon l'une quelconque des revendications 5 à 10,
dans lequel l'élément d'actionnement (17) est couplé à un générateur de couple de rotation (19), dans lequel le générateur de couple de rotation présente un contour d'entraînement correspondant de manière complémentaire au contour d'entraînement de l'élément d'actionnement, et est de préférence choisi parmi la liste constituée :
- de levier de rotation,
- de molette,
- de bouton rotatif, en particulier avec un câble d'enroulement pour l'entraînement en rotation, ou
- de visseuse électrique ou pneumatique.

12. Installation d'ascenseur (100), en particulier installation monte-personne ou monte-charge, avec
- un moyen de convoyage (103) destiné à recevoir des personnes ou des charges,
- un dispositif d'entraînement (105), qui est couplé au moyen de convoyage (103) et est réalisé pour déplacer au choix vers le haut ou vers le bas le moyen de convoyage (103), dans laquelle le dispositif d'entraînement est réalisé en particulier en tant que treuil à câble passant,
- un câble de support (109), sur lequel le dispositif d'entraînement (105) s'engage,
- un câble d'arrêt (9), et
un dispositif d'arrêt de câble (1), lequel est couplé au moyen de convoyage (103), est mis au point pour détecter une vitesse relative entre le moyen de convoyage (103) et le câble d'arrêt (9) et est réalisé pour stopper le moyen de convoyage (103) au moyen de l'engagement du câble d'arrêt (11) dès qu'une valeur prédéfinie de la vitesse relative est atteinte ou dépassée,
**caractérisée en ce que** le dispositif d'arrêt de câble (1) est réalisé selon l'une quelconque des revendications précédentes.
